# EUROPÄISCHE PATENTSCHRIFT

(11) **EP 2 594 709 B1**
(45) Veröffentlichungstag und Bekanntmachung des Hinweises auf die Patenterteilung: **23.07.2014**
(21) Anmeldenummer: 12193663.7
(22) Anmeldetag: 21.11.2012
(51) Int. Cl.: E04H 15/10, F24H 1/06, F24H 3/12, F24H 4/00, F24D 5/12, F24F 1/04, F24F 1/02

(54) **Klimagerät**
Air conditioning device
Appareil de climatisation

(30) Priorität: 21.11.2011 DE 202011052044 U
(43) Veröffentlichungstag der Anmeldung: 22.05.2013
(73) Patentinhaber: Weiss Umwelttechnik GmbH, 35447 Reiskirchen-Lindenstruth (DE)
(72) Erfinder: Dörr, Rudolf, 35325 Mücke (DE); Süsslin, Jürgen, 35452 Heuchelheim (DE); Schindel, Stefan, 35625 Hüttenberg (DE)
(74) Vertreter: Stoffregen, Hans-Herbert

(56) Entgegenhaltungen:
- EP-A1- 1 376 025
- EP-A2- 1 623 858
- DE-A1- 3 024 956
- DE-A1- 3 220 978
- DE-U1- 20 313 048
- US-A- 4 191 023

## Beschreibung

Die Erfindung bezieht sich auf ein Klimagerät, insbesondere Zeltklimagerät, umfassend ein Kondensatorteil, enthaltend zumindest einen Kondensator, einen Verdichter und einen ersten Ventilator, sowie ein Verdampferteil enthaltend zumindest einen Verdampfer und einen Zuluftventilator, wobei das Kondensatorteil von dem Verdampferteil durch eine Trennwand getrennt ist.

Grundbestandteile der meisten Klimageräte sind der Kühlkreislauf mit Kompressor, Kältemittel, Verdampfer, Verflüssiger, Expansionsventil und Ventilator. Klimageräte können als Komplettgeräte, d.h. einteilig ausgebildet sein, wobei Kondensatormodul oder - teil und Verdampfermodul oder -teil eine Einheit bilden. Bei mobilen Klimageräten, wie diese zur Klimatisierung von Zelten benutzt werden, sind entsprechende Klimageräte in dem Kondensatorteil und dem von diesem durch eine Trennwand abgeteilten Verdampferteil unterteilt. Das Verdampferteil weist einen Ventilator auf, mittels dessen über einen Lufteintritt Luft durch den Verdampfer gesaugt und sodann als Zuluft dem zu klimatisierenden Raum zugeführt wird. Entsprechende Klimageräte sind kompakt aufgebaut.

Um bei extremen klimatischen Verhältnissen den durch das Klimagerät zu klimatisierenden Raum zu erwärmen, wird nach dem Stand der Technik eine elektrisch betriebene Zusatzheizung benutzt.

Der DE-U-203 13 048 ist ein Klimagerät zu entnehmen, das in ein Kondensatorteil oder-modul und ein Verdampferteil oder -modul aufgeteilt ist, wobei das Gerät sowohl als Komplettgerät als auch als Split-Gerät nutzbar ist.

Die DE-A-102 18 157 bezieht sich auf ein Brennheizgerät mit einem Wärmeübertrager, das für ein Fahrzeug bestimmt ist. Dabei ist der Wärmeübertrager druckseitig an einem Gebläse an der Klimaanlage des Fahrzeuges angeordnet.

Eine Klimatisierungseinrichtung für den Innenraum eines Fahrzeuges ist der EP-A-11 609 641 zu entnehmen. Diese weist einen Wärmetauscher auf, der als ein Brennstoff betriebener Luft/Luft-Wärmetauscher ausgebildet ist.

In der DE-A-10 2006 002 233 wird eine Heiz- und Klimaanlage mit Zusatzheizung beschrieben. Die Klimaanlage umfasst einen Kühl- und Heizwärmetauscher sowie ein mit Kraftstoff betreibbares Zusatzaggregat, welches in einem Teil des Kaltluftvolumens angeordnet ist, dem ein Luftstromsteuermittel zugeordnet ist, welches einen Luftstrom entweder über das Zusatzheizaggregat führt oder am Zusatzheizaggregat vorbeiführt.

Die EP-B-1 623 858 hat ein Klimatisierungssystem für einen zu klimatisierenden Raum in einem Freizeitmobil zum Gegenstand. Das Klimatisierungssystem umfasst eine Heizungsvorrichtung sowie eine Kühlvorrichtung, wobei Luft wahlweise der Heizungsvorrichtung oder der Kühlvorrichtung zugeführt wird.

Der vorliegenden Erfindung liegt die Aufgabe zugrunde, ein Klimagerät der eingangs genannten Art so weiterzubilden, dass dieses auch extreme klimatische Verhältnisse beherrscht, insbesondere geeignet sein kann, z.B. Umgebungstemperaturen zwischen - 32°C und +60°C abzudecken.

Erfindungsgemäß wird die Aufgabe durch ein Klimagerät mit den Merkmalen des Anspruchs 1 gelöst. Bevorzugte Ausführungformen sind in den Ansprüchen 2-13 definiert.

Bei üblichen Anschlussleistungen von maximal 9 kVA können Heizleistungen von über 7.200 W erreicht werden. Höhere Leistungen sind aufgrund der Anschlussleistungen nicht möglich. Aufgrund der erfindungsgemäßen Lehre sollen insbesondere Heizleistungen erreicht werden, die üblicherweise nicht erzielt werden können, ohne dass eine merkliche Vergrößerung des Bauvolumens des Klimagerätes erforderlich ist. Es soll ein kompaktes Klimagerät zur Verfügung gestellt werden, das im erforderlichen Umfang kühlen und heizen kann.

Zur Lösung der Aufgabe sieht die Erfindung im Wesentlichen vor, dass in dem Kondensatorteil eine von einem Wärmeträger durchströmte Brennstoffheizung angeordnet ist und dass in dem Verdampferteil ein von dem Wärmeträger durchströmter erster Wärmetauscher angeordnet ist.

Dabei ist insbesondere vorgesehen, dass der Wärmeträger einen vorzugsweise flachquaderförmigen Pufferspeicher durchströmt, der mit einem ersten Abschnitt im Kondensatorteil oder unterhalb von diesem und mit einem zweiten Abschnitt im Verdampferteil und unterhalb von diesem angeordnet ist.

Erfindungsgemäß wird in dem Kondensatorteil eine Brennstoffheizung integriert, die Heizleistungen ermöglicht, die die von elektrischen Heizungen bei üblichen Anschlussleistungen um ein Mehrfaches übersteigen kann. Leistungen von z.B. 30 kW sind ohne Weiteres möglich, ohne dass das Kondensatorteil volumenmäßig vergrößert wird. Durch die Trennung der Brennstoffheizung von dem ersten Wärmetauscher und dessen Anordnung im Verdampferteil kann die über den Ventilator angesaugte Luft sowohl den Verdampfer als auch den Wärmetauscher durchströmen, um so im erforderlichen Umfang einen Raum wie insbesondere ein Zelt über einen großen Temperaturbereich klimatisieren zu können, insbesondere über einen Bereich zwischen - 32°C und +60°C Umgebungstemperatur.

Um ein Takten der Brennstoffheizung zu verhindern, ist ein Pufferspeicher vorgesehen, der von dem Wärmeüberträger durchströmt wird - und zwar im Rücklauf von dem ersten Wärmetauscher. Ungeachtet dessen wird die Kompaktheit des Gerätes gewahrt, da der Pufferspeicher abschnittsweise im Bodenbereich sowohl des Kondensatorteils als auch des Verdampferteils angeordnet ist, und zwar vorzugsweise unterhalb des das Kondensatorteil und das Verdampferteil umgebenden Gehäuses. Durch die abschnittsweise Anordnung sowohl im Bereich des Kondensatorteils als auch des Verdampferteils ist eine einfache Verrohrung möglich, die die gewünschte Kompaktheit sicherstellt. Insbesondere sollte der Pufferspeicher ein Volumen von 30 dm3 aufweisen.

Der zweite Wärmetauscher, über den die Wärme der Brennstoffheizung aus dem Wärmeträger wie Wasser-Glykol-Gemisch übertragen wird, wird über eine erste Leitung mit der Einlassöffnung des ersten Wärmetauschers verbunden, wobei ein erster Leitungsabschnitt entlang des ersten Abschnitts und ein zweiter Leitungsabschnitt entlang des zweiten Abschnitts des Pufferspeichers verläuft, wobei von der Auslassöffnung des ersten Wärmetauschers eine zweite Leitung ausgeht, die mit im zweiten Abschnitt des Pufferspeichers angeordneten Einlassöffnung verbunden ist, dessen über eine dritte Leitung mit dem zweiten Wärmetauscher verbundene Auslassöffnung von dem ersten Abschnitt des Pufferspeichers ausgeht.

Durch die diesbezügliche Anordnung und Verbindungsart wird die gewünschte Kompaktheit sichergestellt.

Des Weiteren zeichnet sich die Erfindung dadurch aus, dass das Klimagerät ein Gerätegehäuse mit einer Quaderform aufweist, dass sich entlang zwei aneinandergrenzender Seitenflächen des Gerätegehäuses jeweils ein eine Quaderform aufweisender Abschnitt des Kondensators erstreckt, dass benachbart zu einem der Abschnitte der Verdichter und benachbart zu dem anderen Abschnitt ein Ausdehnungsbehälter der Brennstoffheizung angeordnet ist und dass das Gehäuse der Brennstoffheizung zwischen dem Verdichter und dem Ausdehnungsbehälter und mit seiner Längsachse geneigt zu von den Abschnitten des Kondensators aufgespannten Ebenen angeordnet ist. Durch diese Anordnung kann eine optimale Raumausnutzung im Kondensatorteil erfolgen, ohne dass gegenüber Klimageräten, die eine entsprechende Brennstoffheizung nicht aufweisen, eine volumenmäßige Vergrößerung erfolgen muss.

Das Gerätegehäuse sollte schwingend auf einer Transportplatte gelagert und mit dieser verbunden sein, wobei die Transportpalette bevorzugterweise Stapeltaschen aufweist.

Das Gerätegehäuse selbst weist bevorzugterweise einen Rahmen mit kopfseitigen Stegen auf, die Ausschnitte zur Aufnahme von Stapeltaschen einer weiteren Transportpalette aufweisen, wobei die Ausschnitte von Normalen der Stapeltaschen der Transportpaletten geschnitten werden. Somit können mehrere Klimageräte gestapelt werden. Folglich ist ein raumsparender Transport möglich.

Das Ausdehnungsgefäß sollte zwischen einem von dem zweiten Wärmetauscher ausgehenden und in den ersten Leitungsabschnitt übergehenden Abschnitt der den Wärmeträger führenden Leitung und/oder eine den Wärmeträger fördernde Pumpe sollte in einem von dem Pufferbehälter zu dem zweiten Wärmetauscher führenden Leitungsabschnitt angeordnet sein.

Durch all diese Maßnahmen wird die Kompaktheit sichergestellt.
Der die zu klimatisierende Luft ansaugende Ventilator sollte ein Radialventilator sein und zwischen der Trennwand und dem ersten Wärmetauscher angeordnet sein.

Die das Verdampferteil begrenzende Stirnwandung des Gerätegehäuses weist zumindest eine Öffnung oder einen Anschluss für anzusaugende Luft auf. Entlang einer gegenüberliegenden, das Kondensatorteil stirnseitig begrenzender Wandung geht eine mit der Brennstoffheizung verbundene Abgasleitung aus, die zum Transport abnehmbar ist.

Das Klimagerät selbst kann als Umluftgerät, als Außenluftgerät und/oder im Mischbetrieb betreibbar sein.

Typische Abmessungen des Gerätes können sein: Breite ca. 1.800 mm, Tiefe ca. 980 mm, Höhe ca. 885 mm.

Zusammenfassend ist das erfindungsgemäße Klimagerät wie folgt zu beschreiben, wobei die hervorgehobenen Merkmale nicht zwingend in Kombination zur Anwendung gelangen müssen. Das Klimagerät bietet einen universellen Einsatz und kann insbesondere beim Katastrophenschutz zum Einsatz gelangen. Das Klimagerät kann sowohl als Umluftgerät mit definiertem Frischluftanteil, als reines Außenluftgerät (100 % Frischluft) oder als reines Umluftgerät (100 %) betrieben werden. Die Anbindung an einen zu klimatisierenden Raum wie ein Zelt erfolgt über ein Schlauchsystem. Das Klimagerät ist technisch derart ausgelegt, dass bei einer Umgebungstemperatur zwischen -32 °C und +60 °C ein Einsatz möglich ist. Das typischerweise Abmessungen von 1.800 mm x 885 mm x 980 mm aufweisende Klimagerät besteht aus einem Kondensatorteil und einem Verdampferteil und ist auf einer Transportpalette einschließlich Staplertasche schwingend gelagert. Eine Stapelbarkeit ist gegeben. Kondensator- und Verdampferteil sind durch eine isolierende Trennwand thermisch voneinander getrennt und nur durch die Kälte- und Wärmeträgerkreisverrohrung miteinander verbunden.

Im Kondensatorteil befindet sich sowohl die Kältetechnik (wie Kondensatorlüfter, Wärmetauscher, Sammler, Trockner, Kälteverrohrung, Ventile und Sicherheitsorgane) als auch die notwendige Heiztechnik (Brennstoffheizung, Ausdehnungsgefäß, Heizpumpe, Elektronik, Verrohrung und Abgasleitung). Im Verdampferteil befinden sich das E-Teil, der Umlüfter (Ventilator), der Verdampfer (zur Kühlung) sowie der Wärmeträgertauscher (Brennstoffheizung), Regelorgane und Rohrleitungen für den Kühl- und Heizkreislauf. Unterhalb des Gehäuses des Klimagerätes ist ein Pufferspeicher angebracht, der ein Takten der Brennstoffheizung verhindert. Der Pufferspeicher, der eine Quadergeometrie aufweist, sollte ein Volumen von ca. 30 dm3 aufweisen.

Das Klimagerät kann über ein steckbares Bedienteil mit Thermostat angesteuert werden. Über das Bedienteil können alle Funktionen der Anlage vorgegeben werden. Durch die vorwählbare Solltemperatur wird das Klimagerät dementsprechend automatisch Heizen oder Kühlen. Fehlermeldungen bei einer Störung können als Sammelstörung an das Bedienteil signalisiert werden.

Die entstehenden Abgase beim Brennstoffheizen werden über ein an der das Kondensatorteil stirnseitig begrenzenden Außenwand des Gehäuses befestigtes Abgasrohr an die Umgebung abgegeben. Das Abgasrohr ist abnehmbar. Die Abgase können nicht in den luftführenden Teil des Verdampfers gelangen, so dass die bei der Verbrennung des Kraftstoffes entstehende Wärme der Brennstoffheizung über einen Wärmetauscher auf ein Wärmeträgermedium übertragen wird und dieses wiederum über einen Wärmetauscher auf der Verdampferseite an die Zuluft abgegeben wird. Es erfolgt ein indirektes Heizen.

Die Spannungsversorgung der Anlage erfolgt über ein Netzkabel. Dabei kann ein Betrieb über ein herkömmliches Stromnetz oder einen Generator erfolgen.

Zum Versorgen der Brennstoffheizung wird ein Tank benutzt, der außerhalb des Gerätes aufgestellt wird und mit der Heizung über einen Schnellverschluss verbunden ist. Als Brennstoffe kommen Diesel und Heizöl in Frage. Ein Anschluss z.B. eines 20 1 Kanisters oder eines 200 1 Fasses ist möglich.

Weitere Einzelheiten, Vorteile und Merkmale der Erfindung ergeben sich nicht nur aus den Ansprüchen, den diesen zu entnehmenden Merkmalen -für sich und/oder in Kombination-, sondern auch aus der nachfolgenden Beschreibung eines der Zeichnung zu entnehmenden bevorzugten Ausführungsbeispiels.

Es zeigen:
- Fig. 1: eine dimetrische Darstellung eines erfindungsgemäßen Klimagerätes,
- Fig. 2: eine Seitenansicht des Klimagerätes gemäß Fig. 1,
- Fig. 3: eine Vorderansicht des Klimagerätes gemäß Fig. 1,
- Fig. 4: eine Rückansicht des Klimagerätes gemäß Fig. 1,
- Fig. 5: eine Draufsicht auf das Klimagerät gemäß Fig. 1,
- Fig. 6: eine Prinzipdarstellung des Innenaufbaus des Klimagerätes gemäß Fig. 1 in Draufsicht und
- Fig. 7: ein Detail der Fig. 6.

Den Figuren ist ein Klimagerät 10 zu entnehmen, das geeignet ist, in einem Bereich zwischen -32 °C bis 60 °C Umgebungstemperatur eingesetzt zu werden, wobei ein überaus kompakter Aufbau gegeben ist. Das Klimagerät weist ein quaderförmiges Gehäuse 12 auf, das schwingend mit einer Transportpalette 14 mit Staplertaschen 16, 18 verbunden ist. Das Gehäuse 12 weist entlang der Längsseiten einen aus Vierkantprofilen bestehenden U-Rahmen 20 auf, der kopfseitig über Profile 22, 24 verbunden ist. Die kopfseitig verlaufenden Profile 22, 24 wie Winkeleisen weisen Ausklinkungen 26, 28, 30, 32 auf, die von von Staplertaschen 16, 18 ausgehenden Normalen geschnitten werden. Hierdurch wird die Möglichkeit gegeben, zumindest zwei entsprechende Klimageräte 10 zu stapeln, wobei das obere Klimagerät eine eindeutige Positionierung aufgrund der Ausklinkungen 26, 28, 30, 32 zu dem unteren Klimagerät einnehmen muss.

Das erfindungsgemäße Klimagerät besteht aus einem Kondensatorteil 34 und einem Verdampferteil 36, die durch eine thermisch isolierende Trennwand 38 getrennt sind.

Als wesentliche Bestandteile befinden sich in dem Kondensatorteil 34 zwei jeweils von einem eine Quaderform aufweisenden Gehäuse umgebenen Kondensatorabschnitte 40, 42, ein Kondensatorventilator 44, über den über eine in der Seitenwandung 46 vorhandene Öffnung 48 Luft angesaugt wird, ein Verdichter 50, eine Brennstoffheizung 52, ein in dem Wärmeträgerkreislauf der Brennstoffheizung 52 angeordneter Ausdehnungsbehälter 54, ein Saugdruckregler 56 sowie ein Elektrikteil (E-Teil) 58 für die Brennstoffheizung 52.

Die Brennstoffheizung 52, die einen Aufbau wie eine Standheizung aufweisen kann und ein zylindrisches Gehäuse 60 aufweist, ist über einen Schnellverschluss 62 mit einem außerhalb des Klimageräts 10 aufstellbaren nicht dargestellten Tank oder Kanister zur Versorgung mit Brennstoff verbunden.

Von der Brennstoffheizung 52 geht eine Leitung 64 aus, die in ein Abgasrohr 68 mündet, das entlang der das Kondensatorteil 34 begrenzenden Stirnwandung 67 verläuft und von der die Abgasleitung 64 abnehmbar ist. Dies erfolgt dann, wenn das Klimagerät 10 transportiert wird.

In dem Verdampferteil 36 sind ein Verdampfer 70 und diesem nachgeschaltet ein erster Wärmetauscher 72 angeordnet, der von dem die Brennstoffheizung 52, und zwar von einem einen nicht dargestellten zweiten Wärmetauscher durchströmenden Wärmeträger durchströmt wird. Zwischen der thermisch isolierten Trennwand 38 und dem ersten Wärmetauscher 72 ist ein Radialventilator 74 angeordnet, über den in der Stirnseite 76 des Gehäuses 12 angesaugte Luft einem zu klimatisierenden Raum über eine Luftaustrittsöffnung zugeführt wird. Die Luftaustrittsöffnung kann über einen Schlauch mit dem Raum verbunden sein.

Über die Lufteintrittsöffnung kann - je nach Betrieb des Klimagerätes 10 - Außenluft, Abluft oder eine Mischung von Abluft und Außenluft angesaugt werden. Zwischen dem Verdampfer 70 und der Stirnwandung 76 ist im Ausführungsbeispiel ein zweistufiges Filter 78 angeordnet.

Unterhalb des Gehäuses 12 und durch die Transportpalette 14 bzw. Abschnitte dieser geschützt ist ein Pufferbehälter 80 angeordnet, der sich abschnittsweise sowohl unterhalb des Kondensatorteils 34 als auch unterhalb des Verdampferteils 36 erstreckt.

Der Pufferbehälter 80 weist eine Quaderform auf und ist in den Kreislauf des Wärmeträgers wie Glykol-Wasser-Mischung der Brennstoffheizung 52 integriert, um ein Takten der Brennstoffheizung zu vermeiden. Der Pufferbehälter 10 verfügt über einen Anschluss 81, über den der Wärmeträger abgelassen werden kann.

Wie sich aus der Fig. 6 ergibt, erstreckt sich die Brennstoffheizung 52, das heißt deren Gehäuse 60, von der Trennwand 38 in Richtung des Kondensatorgehäuses 40, das entlang der Seitenwandung des Gehäuses 12 verläuft, die in der Fig. 6 an dem oberen Rand der Zeichnung verläuft. Das Gehäuse 60 erstreckt sich ferner zwischen dem Verdichter 50 und dem Ausdehnungsbehälter 54.

Durch die Positionierung des Gehäuses 60 der Brennstoffheizung 52 erfolgt eine optimale Ausnutzung des Innenraums des Kondensatorteils 34, so dass sich eine kompakte Einheit ergibt.

Von der Brennstoffheizung 52 getrennt ist der erste Wärmetauscher 72 parallel zu dem Verdampfer 70 angeordnet. Zum Durchströmen des ersten Wärmetauschers 72 durch den von der Brennstoffheizung 52 erwärmten Wärmeträger geht von dem Wärmetauscher der Brennstoffheizung 52, der auch zweiter Wärmetauscher genannt wird, eine Leitung aus, die unterhalb des Gehäuses 12 verläuft und im Ausführungsbeispiel an dem Pufferbehälter 80 entlang geführt wird, und zwar mit einem ersten Leitungsabschnitt 82 entlang des Abschnitts 84 des Pufferbehälters 80, der unterhalb des Kondensatorteils 34 angeordnet ist und mit einem zweiten Abschnitt 86 entlang des zweiten Abschnitts 88 des Pufferbehälters 80, der unterhalb des Verdampferteils 36 verläuft. Der zweite Abschnitt 86 führt sodann zu dem Wärmetauscher 72. Nach Durchströmen des Wärmetauschers 72 wird der Wärmeträger über eine nicht dargestellte Leitung dem Pufferbehälter 80 über eine Einlassöffnung 90 zugeführt, die unterhalb des Verdampferteils 36 angeordnet ist. Von einer Auslassöffnung 92 wird der Wärmeträger sodann dem zweiten Wärmetauscher zugeführt, der sich unterhalb des Gehäuses 60 der Brennstoffheizung 52 befindet. In der Leitung befindet sich des Weiteren eine Pumpe 61.

Der Ausdehnungsbehälter 54 ist zwischen dem Wärmetauscher der Brennstoffheizung 52 und dem ersten Abschnitt 82 der den Wärmeträger führenden Leitung angeordnet.

Durch die diesbezügliche Anordnung ergibt sich ein überaus kompakter Aufbau, so dass das erfindungsgemäße Klimagerät im Vergleich zu solchen, die eine Brennstoffheizung nicht aufweisen, dem Grunde nach volumenmäßig nicht oder nur im geringen Umfang vergrößert werden muss.

Die Steuerung 100 des Klimagerätes 10 befindet sich in dem Verdampferteil 36. Über ein Bedienteil 102 ist das Klimagerät 10 bedienbar. Das Bedienteil 102 ist steckbar und kann über einen nicht dargestellten Thermostat angesteuert werden. Über das Bedienteil 102 können alle Funktionen des Klimagerätes 10 vorgegeben werden. Durch eine vorwählbare Solltemperatur wird das Klimagerät 10 automatisch Heizen oder Kühlen. Fehlermeldungen bei einer Störung werden als Sammelstörung an das Bedienteil 102 signalisiert.

Die Spanungsversorgung des Klimageräts erfolgt über ein Netzkabel, wobei ein herkömmliches Stromnetz oder ein Generator zum Einsatz gelangen können.

## Patentansprüche

1. Klimagerät (10), insbesondere Zeltklimagerät, umfassend ein Kondensatorteil (34), enthaltend zumindest einen Kondensator (40, 42), einen Verdichter (50) und einen ersten Ventilator (44), sowie ein Verdampferteil (36), enthaltend zumindest einen Verdampfer (70), einen Zuluftventilator (74), wobei das Kondensatorteil von dem Verdampferteil durch eine Trennwand (38) getrennt ist,
**dadurch gekennzeichnet,**
**dass** in dem Kondensatorteil (34) eine von einem Wärmeträger durchströmte Brennstoffheizung (52) angeordnet ist und dass in dem Verdampferteil (36) ein von dem Wärmeträger durchströmter erster Wärmetauscher (72) angeordnet ist.

2. Klimagerät nach Anspruch 1,
**dadurch gekennzeichnet,**
**dass** der Wärmeträger einen vorzugsweise quaderförmigen Pufferspeicher (80) durchströmt, der mit einem ersten Abschnitt (84) im Kondensatorteil (34) oder unterhalb von diesem und mit einem zweiten Abschnitt (88) im Verdampferteil (36) oder unterhalb von diesem angeordnet ist.

3. Klimagerät nach zumindest einem der vorherigen Ansprüche,
**dadurch gekennzeichnet,**
**dass** das Klimagerät (10) ein Gerätegehäuse (12) in Quaderform aufweist, dass sich entlang zwei aneinandergrenzenden Wandungen (67) jeweils ein Abschnitt des Kondensators (40, 42) erstreckt, dass benachbart zu einem der Abschnitte der Verdichter (50) und benachbart zu dem anderen Abschnitt ein Ausdehnungsbehälter (54) der Brennstoffheizung (52) angeordnet ist und dass das Gehäuse (60) der Brennstoffheizung zwischen dem Verdichter und dem Ausdehnungsbehälter und mit seiner Längsachse geneigt zu von den Abschnitten des Kondensators aufgespannten Ebenen angeordnet ist.

4. Klimagerät nach zumindest Anspruch 3,
**dadurch gekennzeichnet,**
**dass** zwischen der Trennwand (38), dem Ausdehnungs behälter (54) und dem Gehäuse (60) der Brennstoffheizung (52) eine den Wärmeträger fördernde Pumpe (61) angeordnet ist.

5. Anordnung aus Klimagerät nach zumindest einem der vorherigen Ansprüche und einer Transportpalette,
**dadurch gekennzeichnet,**
**dass** das Gerätegehäuse (12) schwingend auf einer Transportpalette gelagert und mit dieser verbunden ist.

6. Anordnung aus Klimagerät nach zumindest Anspruch 5,
**dadurch gekennzeichnet,**
**dass** die Transportpalette (14) Staplertaschen (16, 18) aufweist, dass das Gerätegehäuse (12) einen Rahmen mit kopfseitigen Profilelementen (22, 24) aufweist, die Ausschnitte (26, 28, 30, 32) zur Aufnahme von Staplertaschen einer weiteren Transportpalette aufweisen, wobei die Ausschnitte von von den Staplertaschen der Transportpalette ausgehenden Normalen geschnitten sind.

7. Klimagerät nach zumindest Anspruch 2,
**dadurch gekennzeichnet,**
**dass** die Brennstoffheizung (52) einen zweiten Wärmetauscher aufweist, der über eine erste Leitung mit Einlassöffnung des ersten Wärmetauschers (72) verbunden ist, wobei ein erster Leitungsabschnitt (82) entlang des ersten Abschnitts (84) des Pufferspeichers (80) und ein zweiter Leitungsabschnitt (86) entlang des zweiten Abschnitts (88) des Pufferspeichers verläuft, und dass von der Auslassöffnung des ersten Wärmetauschers eine zweite Leitung ausgeht, die mit einer an dem zweiten Abschnitt (88) des Pufferspeichers (80) angeordneten Einlassöffnung (90) des Pufferspeichers verbunden ist, dessen über eine dritte Leitung mit dem zweiten Wärmetauscher verbundene Auslassöffnung (92) von dem ersten Abschnitt (84) des Pufferspeichers ausgeht.

8. Klimagerät nach zumindest Anspruch 7,
**dadurch gekennzeichnet,**
**dass** der Ausdehnungsbehälter (54) zwischen einem von dem zweiten Wärmetauscher ausgehenden und in den ersten Leitungsabschnitt (82) übergehenden Abschnitt der den Wärmeträger führenden Leitung und/oder die den Wärmeträger fördernde Pumpe (61) in einem von dem Pufferbehälter (80) zu dem zweiten Wärmetauscher führenden Leitungsabschnitt angeordnet ist.

9. Klimagerät nach zumindest einem der vorherigen Ansprüche,
**dadurch gekennzeichnet,**
**dass** der Zuluftventilator (74) ein Radialventilator ist und zwischen der Trennwand (38) und dem ersten Wärmetauscher (72) angeordnet ist.

10. Klimagerät nach zumindest einem der vorherigen Ansprüche,
**dadurch gekennzeichnet,**
**dass** die Trennwand (38) das Kondensatorteil (34) von dem Verdampferteil (36) thermisch trennt.

11. Klimagerät nach zumindest Anspruch 3,
**dadurch gekennzeichnet,**
**dass** das Verdampferteil (36) eine Luft ansaugende Öffnung in der das Verdampferteil begrenzenden Stirnwandung (76) des Gerätegehäuses (12) aufweist und entlang der gegenüberliegenden, das Kondensatorteil (34) begrenzenden Stirnwandung (67) des Gerätegehäuses (12) ein abnehmbares und mit der Brennstoffheizung (52) verbundenes Abgasrohr (68) verläuft.

12. Klimagerät nach zumindest Anspruch 2 und 3,
**dadurch gekennzeichnet,**
**dass** der Pufferspeicher (80) unterhalb des Gerätegehäuses (12) angeordnet ist.

13. Klimagerät nach zumindest einem der vorherigen Ansprüche,
**dadurch gekennzeichnet,**
**dass** das Klimagerät (10) als Umluftgerät, als Außenluftgerät und/oder als Gerät im Mischbetrieb betreibbar ist

## Claims

1. Air-conditioning system (10), in particular a tent air-conditioning system, comprising a condenser part (34) containing at least one condenser (40, 42), a compressor (50) and a first fan (44), and an evaporator part (36) containing at least one evaporator (70) and a fresh air fan (74), said condenser part being separated from the evaporator part by a partition wall (38),
**wherein**
a fuel heater (52) through which a heat transfer medium flows is arranged inside the condenser part (34) and a first heat exchanger (72) through which the heat transfer medium flows is arranged inside the evaporator part (36).

2. Air-conditioning system according to claim 1,
**wherein**
the heat transfer medium flows through a preferably block-shaped heat accumulator (80) which is arranged with a first section (84) inside the condenser part (34) or underneath the latter and with a second section (88) inside the evaporator part (36) or underneath the latter.

3. Air-conditioning system according to at least one of the preceding claims,
**wherein**
the air-conditioning system (10) has a system housing (12) in block form, one section each of the condenser (40, 42) extends along two adjoining walls (67), the compressor (50) is arranged adjacent to one of the sections and an expansion tank (54) of the fuel heater (52) is arranged adjacent to the other section, and the housing (60) of the fuel heater is arranged between the compressor and the expansion tank and with its longitudinal axis at an angle to the planes generated by the sections of the condenser.

4. Air-conditioning system according to at least claim 3,
**wherein**
a pump (61) conveying the heat transfer medium is arranged between the partition wall (38), the expansion tank (54) and the housing (60) of the fuel heater (52).

5. Arrangement comprising an air-conditioning system according to at least one of the preceding claims and a transport pallet,
**wherein**
the system housing (12) is elastically mounted on a transport pallet and is connected thereto.

6. Arrangement comprising an air-conditioning system according to at least claim 5,
**wherein**
the transport pallet (14) has fork-lift pockets (16, 18), the system housing (12) has a frame with top-side profiled elements (22, 24) having cutouts (26, 28, 30, 32) for receiving fork-lift pockets of a further transport pallet, said cutouts being intersected by nonnal lines extending from the fork-lift pockets of the transport pallet.

7. Air-conditioning system according to at least claim 2,
**wherein**
the fuel heater (52) has a second heat exchanger connected via a first line to the inlet opening of the first heat exchanger (72), with a first line section (82) passing along the first section (84) of the heat accumulator (80) and with a second line section (86) passing along the second section (88) of the heat accumulator, and a second line extends from the outlet opening of the first heat exchanger and is connected to an inlet opening (90) of the heat accumulator arranged in the second section (88) of the heat accumulator (80) whose outlet opening (92), connected via a third line to the second heat exchanger, extends from the first section (84) of the heat accumulator.

8. Air-conditioning system according to at least claim 7,
**wherein**
the expansion tank (54) is arranged between a section of the line carrying the heat transfer medium extending from the second heat exchanger and merging into the first line section (82), and/or the pump (61) conveying the heat transfer medium is arranged in a line section leading from the heat accumulator (80) to the second heat exchanger.

9. Air-conditioning system according to at least one of the preceding claims,
**wherein**
the fresh air fan (74) is a radial fan and is arranged between the partition wall (38) and the first heat exchanger (72).

10. Air-conditioning system according to at least one of the preceding claims,
**wherein**
the partition wall (38) thermally separates the condenser part (34) from the evaporator part (36).

11. Air-conditioning system according to at least claim 3,
**wherein**
the evaporator part (36) has an air intake opening in the end wall (76) of the system housing (12) limiting the evaporator part, and a detachable exhaust pipe (68) connected to the fuel heater (52) passes along the opposite end wall (67) of the system housing (12) limiting the condenser part (34).

12. Air-conditioning system according to at least claims 2 and 3,
**wherein**
the heat accumulator (80) is arranged underneath the system housing (12).

13. Air-conditioning system according to at least one of the preceding claims,
**wherein**
the air-conditioning system (10) can be operated as a recirculated-air system, as an outside air system and/or as a mixed-air system.

## Revendications

1. Climatiseur (10), en particulier un climatiseur de tente, comprenant une partie condenseur (34) comprenant au moins un condenseur (40, 42), un compresseur (50) et un premier ventilateur (44), ainsi qu'une partie évaporateur (36) comprenant au moins un évaporateur (70), un ventilateur refoulant (74), sachant que la partie condenseur est séparée de la partie évaporateur par une paroi de séparation (38),
**caractérisé en ce**
**qu'**un chauffage à combustible (52) parcouru par un fluide caloporteur est disposé dans la partie condenseur (34) et qu'un premier échangeur de chaleur (72) parcouru par le fluide caloporteur est disposé dans la partie évaporateur (36).

2. Climatiseur selon la revendication 1,
**caractérisé en ce**
**que** le fluide caloporteur parcourt un accumulateur-tampon thermique (80) de préférence en forme de parallélépipède, une première section (84) dudit accumulateur étant disposée dans la partie condenseur (34) ou en-dessous de cette dernière, et une seconde section (88) dans la partie évaporateur (36) ou en-dessous de cette dernière.

3. Climatiseur selon au moins l'une des précédentes revendications
**caractérisé en ce**
**que** le climatiseur (10) présente un carénage (12) à forme parallélépipédique, que respectivement chacune des sections du condenseur (40, 42) s'étend le long de deux parois contigües (67), que le compresseur (50) est disposé en étant adjacent à l'une des sections et qu'un vase d'expansion (54) du chauffage à combustible (52) est disposé en étant adjacent à l'autre part, et que le boîtier (60) du chauffage à combustible est disposé entre le compresseur et le vase d'expansion et que son axe longitudinal est incliné par rapport aux plans définis par les sections du condenseur.

4. Climatiseur selon au moins la revendication 3
**caractérisé en ce**
**qu'**une pompe (61) refoulant le fluide caloporteur est disposée entre la paroi de séparation (38), le vase d'expansion (54) et le boîtier (60) du chauffage à combustible (52).

5. Dispositif comprenant un climatiseur selon au moins l'une des précédentes revendications et une palette de transport
**caractérisé en ce**
**que** le carénage (12) est monté de manière flottante sur une palette de transport et est relié à cette dernière.

6. Dispositif comprenant un climatiseur selon au moins la revendication 5
**caractérisé en ce**
**que** la palette de transport (14) présente des prises pour gerbeurs (16, 18), que le carénage (12) présente un cadre avec des éléments profilés côté tête (22, 24) lesquels présentent des découpes (26, 28, 30, 32) pour la réception des prises pour gerbeurs d'une autre palette de transport, sachant que lesdites découpes sont coupées par les normales partant des prises pour gerbeurs de la palette de transport.

7. Climatiseur selon au moins la revendication 2
**caractérisé en ce**
**que** le chauffage à combustible (52) présente un second échangeur de chaleur, lequel est raccordé par un premier conduit à l'orifice d'entrée du premier échangeur de chaleur (72), sachant qu'une première section du conduit (82) s'étend le long de la première section (84) de l'accumulateur-tampon thermique (80) et qu'une seconde section du conduit (86) s'étend le long de la seconde section (88) de l'accumulateur-tampon thermique, et qu'un deuxième conduit part de l'orifice de sortie du premier échangeur de chaleur, ledit conduit étant raccordé à un orifice d'entrée (90) de l'accumulateur-tampon thermique (80) disposé sur la seconde section (88) de l'accumulateur-tampon thermique (80), dont l'orifice de sortie (92), raccordé au second échangeur de chaleur par un troisième conduit, part de la première section (84) de l'accumulateur-tampon thermique.

8. Climatiseur selon au moins la revendication 7
**caractérisé en ce**
**que** le vase d'expansion (54) est disposé entre une section du conduit guidant le fluide caloporteur qui part du second échangeur de chaleur et qui aboutit dans la première section du conduit (82), et/ou que la pompe (61) refoulant le fluide caloporteur est disposée dans une section du conduit allant de l'accumulateur-tampon thermique (80) au second échangeur de chaleur.

9. Climatiseur selon au moins l'une des précédentes revendications
**caractérisé en ce**
**que** le ventilateur refoulant (74) est un ventilateur radial et qu'il est disposé entre la paroi de séparation (38) et le premier échangeur de chaleur (72).

10. Climatiseur selon au moins l'une des précédentes revendications
**caractérisé en ce**
**que** la paroi de séparation (38) sépare sur le plan thermique la partie condenseur (34) de la partie évaporateur (36).

11. Climatiseur selon au moins la revendication 3
**caractérisé en ce**
**que** la partie d'évaporateur (36) présente une ouverture aspirant l'air dans la paroi frontale (76) du carénage (12) délimitant la partie évaporateur et qu'un tuyau d'échappement (68) amovible et raccordé au chauffage à combustible (52) s'étend le long de la paroi frontale (67) du carénage (12), cette paroi étant opposée à l'autre paroi et délimitant la partie de condenseur (34).

12. Climatiseur selon au moins la revendication 2 et 3
**caractérisé en ce**
**que** l'accumulateur-tampon thermique (80) est disposée en dessous du carénage (12).

13. Climatiseur selon au moins l'une des précédentes revendications
**caractérisé en ce**
**que** le climatiseur (10) peut être utilisé comme appareil à air recyclé, comme appareil utilisant l'air extérieur et/ou comme appareil en régime mixte.
